# EUROPÄISCHE PATENTSCHRIFT

(11) **EP 0 621 442 B1**
(45) Veröffentlichungstag und Bekanntmachung des Hinweises auf die Patenterteilung: **05.11.1997**
(21) Anmeldenummer: 94105496.7
(22) Anmeldetag: 08.04.1994
(51) Int. Cl.: F21V 17/00

(54) **Deckeneinbauleuchte**
Ceiling recessed light fixture
Armature d'éclairage encastrée dans un plafond

(30) Priorität: 21.04.1993 DE 4313052
(43) Veröffentlichungstag der Anmeldung: 26.10.1994
(73) Patentinhaber: SIEMENS AKTIENGESELLSCHAFT, 80333 München (DE)
(72) Erfinder: Müller, Gottfried, D-83374 Traunwalchen (DE)

(56) Entgegenhaltungen:
- EP-A- 0 442 169
- DE-U- 8 817 065
- US-A- 2 960 361

## Beschreibung

Die Erfindung bezieht sich auf eine Deckeneinbauleuchte gemäß dem Oberbegriff des Patentanspruches 1.

Selbst bei abgehängten Decken ist der Raum über der Decke im allgemeinen für Montagezwecke nicht leicht zugänglich. Deshalb sind bekannte Deckeneinbauleuchten vielfach derart aufgebaut, daß sie von unten her in eine vorgegebene Deckenöffnung einsetzbar und an der Decke befestigbar sind. Aus Montagegründen verbleibt damit zwischen dem Gehäuse der montierten Deckeneinbauleuchte und der Deckenfläche ein gewisser Rand oder aber es ist ein Befestigungsflansch auf der Unterseite der Deckeneinbauleuchte vorgesehen, der dann die Deckenöffnung überdeckt. Optisch ist auch diese Lösung meist nicht voll befriedigend, weshalb häufig Abdeckringe vorgesehen sind, die im eingebauten Zustand der Deckenleuchte in diesen Gehäuseflansch eindrehbar und vorwiegend mittels eines Bajonettverschlusses dort festlegbar sind.

In vielen Fällen ist auf der Unterseite der Deckeneinbauleuchte, in das Leuchtengehäuse eingesetzt, ein Leuchteneinsatz vorgesehen, der lichttechnische Elemente, wie Abdeckgläser oder dergleichen trägt, der damit die Lichttechnik der Einbauleuchte mitbestimmt und der die Lichtquelle für den Betrachter abdeckt, so daß sie direkt nicht sichtbar ist. Die Lichtquelle ist damit aber auch von unten her nicht frei zugänglich. Fur Wartungsarbeiten bildet deshalb häufig ein solcher Leuchteneinsatz mit dem Abdeckring eine konstruktive Einheit, die dann an dem Leuchtengehäuse eben durch einen Bajonettverschluß oder auch durch von unten zugängliche Befestigungsschrauben befestigt ist. Letztere Möglichkeit ist zwar konstruktiv einfacher als ein relativ aufwendiger, häufig durch Spritzgußteile verwirklichter Bajonettverschluß, wird aber aus optischen Gründen dennoch vielfach nicht eingesetzt.

Ein Beispiel aus dem Stand der Technik ist in DE-U-88 17 065 offenbart. Dort ist eine Leuchte für Kompakt-Leuchtstofflampen beschrieben, in deren Lichtaustrittsöffnung in Form eines Rasters regelmäßiger Anordnung eine Mehrzahl von Reflektorelementen eingesetzt ist, die die Abstrahlcharakteristik der Leuchte definieren. Um diese Abstrahlcharakteristik durch Abwandlung dieses Reflektorrasters verändern zu können, ist das gesamte Reflektorsystem zweiteilig ausgebildet, d.h. es weist einen topfförmigen Hauptreflektor auf, in den in der Lichtaustrittsöffnung der Leuchte als abnehmbare Einheit ein Innenkörper eingesetzbar ist und über Rastelemente, damit wieder herausnehmbar, festgelegt ist.

Weiterhin ist aus EP-A-0 442 169 eine Strahlerleuchte bekannt, die, vor der eigentlichen Lichtaustrittsöffnung der Leuchte liegend, Vorsatzteile, wie Linsen, Rasterblenden und dergleichen aufweist. Zum leichteren Montieren beim Auswechseln der Lampe sind diese Vorsatzteile auf einem Paar von Montageschienen befestigt, die im betriebsbereiten Zustand der Leuchte parallel zur Leuchtenachse positioniert sind und in Schiebe-Schwenklagern, die auf der Außenseite eines Leuchtengehäuses gehäusefest vorgesehen sind, geführt sind. Zum Freigeben der Lichtaustrittsöffnung der Leuchte werden die Montagestangen mit den darauf festgelegten Vorsatzteilen parallel zur Leuchtenachse aus diesen Schiebe-Schwenklagern bis zu vorgegebenen Anschlägen herausgezogen und dann seitlich durch eine Schwenkbewegung in radialer Richtung von der Lichtaustrittsöffnung der Leuchte abgeschwenkt.

Schließlich ist aus der US-A-2 960 361 eine Deckeneinbauleuchte der eingangs genannten Art bekannt. Auch bei dieser Leuchte sind in der Lichtaustrittsöffnung der Leuchte angeordnete Vorsatzteile, wie ein Blendring und eine Abdeckscheibe, am Leuchtengehäuse rastend und damit wieder lösbar zu befestigen. Einander diagonal gegenüberstehend und in das Innere hineinragend, ist am Leuchtengehäuse ein Paar von Führungswinkeln angeordnet. Diese weisen Schlitze auf, in den relativ komplex aufgebaute, blattförmige Rastelemente geführt sind, die ihrerseits an senkrecht vom Abblendring nach innen abstehenden Winkeln drehbar angelenkt sind. Das Zusammenwirken von Führungswinkel und zugeordnetem Rastelement bewirkt zwei Rastpositionen im eingeschobenen Zustand bzw. im längs der Leuchtenmittelachse herausgenommenen Zustand des Abblendringes. Die Rastelemente besitzen außerdem federnde Endanschläge, so daß die Abdeckscheibe bei Überwindung der Federkraft dieser Anschläge vollständig von dem Leuchtengehäuse abziehbar ist. In der Rastposition, in der der Abblendring von dem Leuchtengehäuse abgezogen ist, ist dieser aufgrund der drehbeweglichen Verbindung mit dem Rastelementpaar um eine zur Leuchtenmittelachse senkrechte Achse schwenkbar, so daß das Innere des Leuchtengehäuses z.B. für einen Lampenwechsel zugänglich ist.

Die bekannten, vorstehend skizzierten Lösungen für den Dekkenabschluß von Deckeneinbauleuchten sind entweder konstruktiv einfach und damit kostengünstig, wie beispielsweise die genannte Schraubverbindung, aber gestalterisch unbefriedigend oder von der Gestaltung her zwar befriedigend, dann aber aufwendig in der Herstellung, wie beispielsweise der genannte Bajonettverschluß.

Der vorliegenden Erfindung liegt daher die Aufgabe zugrunde, für eine Deckenleuchte der eingangs genannten Art eine weitere Lösung für die Befestigung von Leuchteneinsätzen an Leuchtengehäusen anzugeben, die funktionssicher ist, konstruktiv möglichst einfach und dennoch sowohl optisch befriedigend als auch funktionell im Hinblick auf unvermeidbare Wartungsarbeiten, wie beispielsweise einen werkzeuglosen Lampenwechsel alle Anforderungen erfüllt.

Erfindungsgemäß wird diese Aufgabe bei einer Deckeneinbauleuchte der eingangs genannten Art durch die im Kennzeichen des Patentanspruches 1 beschriebenen Merkmale gelöst.

Diese erfindungsgemäße Lösung ermöglicht, den an dem Leuchtengehäuse für den Betrachter unsichtbar befestigten Leuchteneinsatz von der montierten Deckeneinbauleuchte nach unten abzuziehen und den Leuchteneinsatz, da er drehbeweglich gelagert ist, nach der Seite von der Deckenöffnung weg herauszuschwenken. In der ausgeschwenkten Lage des Leuchteneinsatzes sind die Lichtquelle und der Reflektor der Deckeneinbauleuchte einwandfrei zugänglich. Dabei ist es von Vorteil, daß der ausgeschwenkte Leuchteneinsatz sicher an der Decke hängt und beispielsweise einen Lampenwechsel keineswegs behindert. Für den Monteur ist es besonders vorteilhaft, daß er das für den Lampenwechsel herausgezogene Leuchtenunterteil, d. h. den Leuchteneinsatz nicht als Einzelteil eigens ablegen muß. Dies kann in an sich bekannter Weise zwar auch vermieden werden, indem man einen solchen herausnehmbaren Leuchteneinsatz beispielsweise mittels eines Bändchens mit dem Leuchtengehäuse verbindet. Dann aber hängt der von dem Leuchtengehäuse abgezogene Leuchteneinsatz unterhalb der Deckenöffnung frei in der Luft und behindert dennoch den Monteur bei seinen Wartungsarbeiten. Im vorliegenden Fall erlaubt der zur Seite geschwenkte Leuchteneinsatz ein bequemes und ungestörtes Arbeiten.

Vorteilhafte Weiterbildungen der Erfindung sind in Unteransprüchen beschrieben. Sie werden im folgenden in ihrer Ausgestaltung und mit ihren Vorteilen an einem bevorzugten Ausführungsbeispiel naher erläutert.

Ein solches Ausführungsbeispiel wird nachstehend anhand der Zeichnung im einzelnen beschrieben. Dabei zeigt
Figur 1 einen Schnitt durch eine erfindungsgemäß ausgebildete und in eine Decke bereits eingesetzte Deckeneinbauleuchte im Betriebszustand,
Figur 2 die Deckeneinbauleuchte nach Figur 1, bei der ein von dem Leuchtengehäuse abziehbarer Leuchteneinsatz nach unten herausgezogen ist,
Figur 3 eine Ansicht der Deckeneinbauleuchte von oben,
Figur 4 einen Ausschnitt aus der Ansicht von Figur 3, in dem die Verriegelung des abziehbaren Leuchteneinsatzes in dem Leuchtengehäuse verdeutlicht ist und
Figur 5 eine weitere Schnittansicht der Deckeneinbauleuchte gemäß Figur 1, bei der der ausrückbare Leuchteneinsatz zu Wartungszwecken von der Deckenöffnung abgeschwenkt ist.

Ein in Figur 1 im Querschnitt dargestellte und in eine Decke 1 eingesetzte Deckeneinbauleuchte weist ein Leuchtengehäuse 2 mit einem eine Deckenöffnung 110 abdeckenden Außenflansch 210 sowie einen in einem vorgegebenen Abstand von der Decke angeordneten, nach innen abgewinkelten Innenflansch 220 auf. An diesem Innenflansch 220 ist ein U-förmig abgewinkelter Blechwinkel 230 an seinen Schenkelenden festgelegt, der an seinem oberen Ende nahe seiner Basisfläche eine nach außen abgewinkelte Zunge 240 aufweist, an der Anschlußklemmen 3 für die Leitungszuführung und gegebenenfalls weitere elektrische Bauelemente festgelegt sind. Auf der Unterseite der Basisfläche des Blechwinkels 230 ist ein im Querschnitt trapezförmig ausgebildeter Befestigungswinkel 4 angeschraubt, der eine Lampenfassung 5 trägt. Diese dient zur Aufnahme der Lichtquelle 6 der Deckeneinbauleuchte, die beispielsweise als Punktlichtquelle in Form einer Niederspannungs-Halogenglühlampe ausgebildet ist. Diese Lichtquelle 6 ist von einem topfförmig ausgebildeten Leuchtenreflektor 7 umgeben.

Zu ergänzen ist, daß die Deckeneinbauleuchte mit ihrem beschriebenen Gehäuse 2 in der Deckenöffnung 110 der Decke 1 mittels doppelt abgekröpfter Montagewinkel 8 im Zusammenwirken mit dem Außenflansch 210 des Leuchtengehäuses 2 festgelegt ist. Dieser Montagewinkel 8 ist an einer parallel zur Zentralachse der Deckeneinbauleuchte angeordneten, durch die Deckenöffnung 110 hindurch drehbaren Gewindestange 9 längsverschiebbar geführt und verspannt sich durch Drehen dieser Gewindestange 9 an der Oberseite der Decke 1, wodurch der Außenflansch 210 des Leuchtengehäuses 2 an die Unterseite der Decke 1 kraftschlüssig anliegend herangezogen wird.

Wie in Figur 2 deutlich erkennbar ist, besitzt die beschriebene Deckeneinbauleuchte einen abnehmbaren Leuchteneinsatz 10. Dieser weist einen im Schnitt mehrfach abgekröpften Gehäusezylinder 101 mit einem daran am Außenrand festgelegten Abdeckring 102 sowie einem leuchtenseitigen Flansch 103 auf. An diesem Flansch 103 des Leuchteneinsatzes 10 ist randseitig und achsenparallel als Führungselement eine Führungsstange 11 mit einem Ende drehbeweglich gelagert. Das andere Ende dieser Führungsstange 11 ist in Aufnahmebohrungen eines doppelt abgewinkelten Lagerwinkels 12 beweglich festgelegt, der seinerseits auf der Oberseite des Innenflansches 220 des Leuchtengehäuses 2 festgelegt ist. An dem diesem Lagerwinkel 12 zugeordneten Ende der Führungsstange 11 ist ein Sicherungselement 13, beispielsweise ein Sprengring festgelegt. Dieses sichert die Führungsstange gegen ein Herausfallen aus dem Lagerwinkel 12 nach unten. Wie Figur 2 verdeutlicht, ist die Länge der Führungsstange 11 derart bemessen, daß der Leuchteneinsatz 10 im ausgerückten Zustand frei an der Decke hängt und deckenparallel, wie durch einen Pfeil angedeutet, abschwenkbar ist.

In Figur 3 ist die beschriebene Deckeneinbauleuchte in einer Ansicht von oben dargestellt. Diese Ansicht verdeutlicht - neben den bereits beschriebenen Gehäuse- und Befestigungsbauteilen - bei einem Vergleich insbesondere mit der Darstellung in Figur 2, wie der Leuchteneinsatz 10 im eingerückten Zustand an dem Leuchtengehäuse 2 festgelegt ist. Neben der Führungsstange 11 sind dazu zwei Dorne 14 in bezug auf die Führungsstange 11 auf dem Umfang des Flansches 103 des Leuchteneinsatzes 10 symmetrisch verteilt angeordnet. Von diesen Dornen 14 ist in der Querschnittsdarstellung von Figur 2 lediglich einer sichtbar. Die Ansicht von Figur 3 verdeutlicht aber die Lage dieser Dorne 14 in bezug auf die Führungsstange 11. Wie die Führungsstange 11 so besitzen auch diese Dorne, die zum Zwecke eines einfaches Zentrierens an ihrem oberen Ende kegelförmig zulaufend ausgebildet sind, etwa in Höhe des Flansches 103 des Leuchteneinsatzes 10 je eine radial umlaufende Nut 114 bzw. 114'. Diese Nuten 114 und 114' der Führungsstange 11 bzw. der Dorne 14 bilden Rastflächen zur Arretierung des Leuchteneinsatzes 10 am Innenflansch 220 des Leuchtengehäuses 2.

Wie in Figur 3 und insbesondere in einem in Figur 4 dargestellten Ausschnitt aus Figur 3 gezeigt ist, ist jeweils an der Oberseite des Innenflansches 220 des Leuchtengehäuses 2 als Rastmittel für die Dorne 14 und auch die Führungsstange 11 eine Drahtfeder 15 vorgesehen. Diese ist U-förmig gebogen und weist am abgebogenen Ende eine Befestigungsöse auf, mit der sie mittels einer Befestigungsschraube 16 an der Oberseite des Innenflansches 220 des Leuchtengehäuses festgelegt ist. Die Drahtfedern 15 überdecken mit ihren parallelen Schenkeln eine Aufnahmebohrung 17 für die Dorne 14 - analoges gilt für die Führungsstange 11 - und sind mit ihren freien, abgewinkelten Enden in einen Ausschnitt 18 im Innenflansch 220 des Leuchtengehäuses 2 eingespannt.

Neben der federnden Länge, der Materialcharakteristik und dem Durchmesser der Drahtfedern 15 ist auch die Ausgestaltung dieses Ausschnittes 18 für die auf die Dorne 14 wirkende Federkraft der Drahtfedern 15 von Bedeutung. Denn über die radiale Ausdehnung der Ausschnitte 18 hat man es in der Hand, die beiden Schenkel der Drahtfedern 15 entsprechend vorzuspannen. Wird nun der Leuchteneinsatz 10 unter die Deckenöffnung eingeschwenkt - wie in Figur 2 dargestellt - dann kann er in das Leuchtengehäuse 2 der Deckeneinbauleuchte einfach nach oben eingeschoben werden. Dabei läuft die Führungsstange 11 im Lagerwinkel 12 gleitend nach oben, bis die Dorne 14 und auch die Führungsstange 11 mit ihrer jeweiligen Nut 114 bzw. 114' an der jeweiligen Drahtfeder 15 einrasten und dort dann arretierend gehalten werden.

Wird ein Lampenwechsel oder eine sonstige Wartung der Deckeneinbauleuchte erforderlich, so wird der Leuchteneinsatz 10 als Einheit nach unten aus der Deckeneinbauleuchte herausgezogen, in dem die Rastkräfte der Drahtfedern 15 überwunden werden. Wie in Figur 5 verdeutlichend dargestellt ist, wird der Leuchteneinsatz 10 in seiner ausgerückten Position von der Deckenöffnung 110 abgeschwenkt. Damit sind die Lichtquelle 6 und auch der Leuchtenreflektor 7 von unten her frei zugänglich. Ein einfacher Lampenwechsel bietet somit keine Schwierigkeiten. Anschließend wird der Leuchteneinsatz 10 wieder eingeschwenkt und in das Leuchtengehäuse 2 eingeschoben, wobei die Dorne 14 mit ihren kegelförmig angespitzten Enden sich selbst zentrierend in ihre Aufnahmebohrungen 17 einschieben und schließlich an den Drahtfedern 15 einrasten.

Das vorstehend beschriebene Ausführungsbeispiel bezieht sich auf eine bevorzugte Ausführungsform. Wesentlich ist dabei die Möglichkeit, einen durch Rastmittel in dem Leuchtengehäuse gehaltenen Leuchteneinsatz nach unten abziehen, ohne daß er aus der Leuchte herausfällt und ihn dann für Wartungsarbeiten seitlich ausschwenken zu können. Dem Fachmann wird aufgrund des vorstehend beschriebenen Ausführungsbeispieles deutlich, daß beispielsweise die Art der Festlegung dieses ausrückbaren Leuchteneinsatzes 10 mit Hilfe von Führungsdornen und drahtförmig ausgebildeten Haltefedern keineswegs die einzige im Rahmen der Erfindung liegende Ausführungsform darstellt. Ihm stehen auch andere Rastmittel zur Verfügung. So wäre es beispielsweise denkbar, statt der mit drahtförmig ausgebildeten Haltefedern 15 zusammenwirkenden Dorne 14 auch am Flansch 103 des Leuchteneinsatzes 10 festgelegte, abgekröpfte Blattfedern zu verwenden, die beim Einrücken des Leuchteneinsatzes in entsprechende Ausschnitte im Innenflansch 220 des Leuchtengehäuses einrasten. Auch diese Lösungsmöglichkeit ist lediglich beispielhaft. So wäre es auch denkbar, an der Unterseite des Innenflansches 220 einzelne Federelemente vorzusehen, die den Flansch 103 des Leuchteneinsatzes im eingerückten Zustand von außen herumgreifen und federnd arretieren. Diese Beispiele belegen, daß die vorstehend beschriebene Ausführungsform lediglich ein bevorzugtes Erfindungsbeispiel darstellt.

## Patentansprüche

1. Deckeneinbauleuchte mit einer in einem Hauptreflektor (7) angeordneten Lichtquelle (6) und einem unterhalb der Lichtquelle angeordneten und diese abdeckenden, an einem Leuchtengehäuse (2) lösbar befestigten und lichttechnische Elemente enthaltenden Leuchteneinsatz (10), wobei für die Befestigung des Leuchteneinsatzes (10) an dem Leuchtengehäuse (2) ein Führungselement (11) vorgesehen ist, **dadurch gekennzeichnet,** daß dieses Führungselement in Richtung der Hauptstrahlachse der Deckeneinbauleuchte am Leuchtengehäuse bis zu einer ausgerückten Endposition längsbeweglich verschiebbar gelagert ist und an seinem gehäusefernen Ende der Leuchteneinsatz asymmetrisch und drehbeweglich befestigt ist, wobei die Länge dieses Führungselementes in bezug auf die Einbautiefe des Leuchteneinsatzes so bemessen ist, daß der Leuchteneinsatz im ausgerückten Zustand von der Deckenöffnung abschwenkbar ist und daß Rastmittel (14, 114, 114', 15) vorgesehen sind, mit denen der Leuchteneinsatz im eingerückten Zustand am Leuchtengehäuse lösbar befestigt ist.

2. Deckeneinbauleuchte nach Anspruch 1, **dadurch gekennzeichnet,** daß die Rastmittel (14, 114, 114', 15) mindestens ein elastisch verformbares Element (15) umfassen, das am Leuchtengehause (2) befestigt ist und unter Vorspannung am Leuchteneinsatz (10) verrastet bzw. am Leuchteneinsatz (10) befestigt ist und unter Federvorspannung am Leuchtengehäuse (10) verrastet.

3. Deckeneinbauleuchte nach Anspruch 2, **dadurch gekennzeichnet**, daß an dem Leuchteneinsatz (10) ein reflektorseitig zugeordneter Innenflansch (103) vorgesehen ist, in dessen Rand das Führungselement (11) drehbeweglich gelagert, jedoch axial festgelegt angeordnet ist.

4. Deckeneinbauleuchte nach einem der vorhergehenden Ansprüche, **gekennzeichnet durch** einen U-förmig abgewinkelten, am Leuchtengehäuse (2) festgelegten Lagerwinkel (12), in dessen Schenkeln koaxial Aufnahmebohrungen als Führungsflächen für das Führungselement (11) vorgesehen sind.

5. Deckeneinbauleuchte nach einem der vorhergehenden Ansprüche, **dadurch gekennzeichnet**, daß das Leuchtengehäuse (2) einen Flansch (220) und dieser eine Durchgangsbohrung (z. B. 17) für das Führungselement (11) aufweist, daß an diesem Gehäuseflansch (220), die Durchgangsbohrung überdeckend, eine Rastfeder (15) angeordnet ist und daß am Führungselement (11) eine nutförmige, radial umlaufende Eindrehung (114) vorgesehen ist, in die die Rastfeder im eingerückten Zustand des Leuchteneinsatzes (10) eingreift.

6. Deckeneinbauleuchte nach Anspruch 5, **dadurch gekennzeichnet**, daß als Zentrier- und weitere Rastmittel am Flansch (103) des Leuchteneinsatzes (10) rotationssymmetrisch in bezug auf das Führungselement (11) weitere Führungselemente (14) vorgesehen sind, die in entsprechende Aufnahmebohrungen (17) im Flansch (220) des Leuchtengehäuses (2) zentrierend eingreifen.

7. Deckeneinbauleuchte nach Anspruch 6, **dadurch gekennzeichnet**, daß diesen weiteren Führungselementen (14) jeweils eine weitere Rastfeder (15) zugeordnet ist.

## Claims

1. Ceiling-recessed light fixture having a light source (6), which is arranged in a main reflector (7), and a light fixture insert unit (10) which is arranged underneath the light source and covers it, is detachably fastened to a light fixture housing (2) and contains technical lighting elements, a guide element (11) being provided on the light fixture housing (2) for the attachment of the light fixture insert unit (10), characterized in that this guide element is mounted on the light fixture housing in the direction of the main beam axis of the ceiling-recessed light fixture so as to be longitudinally displaceable as far as an extended limit position, and the light fixture insert unit is attached to its end which is remote from the housing in an asymmetrical and rotationally movable fashion, the length of this guide element being dimensioned with respect to the recessing depth of the light fixture insert unit in such a way that in the extended state the light fixture insert unit can be pivoted away from the ceiling opening, and that latching means (14, 114, 114', 15) are provided with which, in the retracted state, the light fixture insert unit is detachably fastened to the light fixture housing.

2. Ceiling-recessed light fixture according to Claim 1, characterized in that the latching means (14, 114, 114', 15) comprise at least one elastically deformable element (15) which is fastened to the light fixture housing (2) and latches to the light fixture insert unit (10), or is fastened to the light fixture insert unit (10), with prestressing and latches to the light fixture housing (2) with sprung prestressing.

3. Ceiling-recessed light fixture according to Claim 2, characterized in that an inner flange (103) which is arranged on the reflector side and in whose edge the guide element (11) is mounted in a rotationally movable fashion, but is arranged so as to be axially fixed, is provided on the light fixture insert unit (10).

4. Ceiling-recessed light fixture according to one of the preceding claims, characterized by a bearing bracket (12) which is bent in a U shape, is secured to the light fixture housing (2) and in whose legs coaxial receiving holes are provided as guide surfaces for the guide element (11).

5. Ceiling-recessed light fixture according to one of the preceding claims, characterized in that the light fixture housing (2) has a flange (220) and the latter has a through-hole (for example 17) for the guide element (11), in that a latching spring (15) is arranged on this housing flange (220) so as to cover the through-hole, and in that a groove-shaped neck (114) which runs radially all around is provided, into which neck (114) the latching spring engages in the retracted state of the light fixture insert unit (10).

6. Ceiling-recessed light fixture according to Claim 5, characterized in that further guide elements (14) are provided as centring means and further latching means on the flange (103) of the light fixture insert unit (10), rotationally symmetrically with respect to the guide element (11), said further guide elements (14) engaging in a centring fashion in corresponding receiving holes (17) in the flange (220) of the light fixture housing (2).

7. Ceiling-recessed light fixture according to Claim 6, characterized in that these further guide elements (14) are each assigned a further latching spring (15).

## Revendications

1. Luminaire à encastrer dans un plafond avec une source de lumière (6) placée dans un réflecteur principal (7) et une garniture de luminaire (10) placée sous la source de lumière et la dissimulant, fixée d'une façon amovible à un boîtier de luminaire (2) et comprenant des éléments spécifiques à la technique d'éclairage, un élément de guidage (11) étant prévu pour la fixation de la garniture de luminaire (10) sur le boîtier de luminaire (2),
**caractérisé par** le fait que cet élément de guidage est logé dans un palier sur le boîtier du luminaire de telle sorte qu'il puisse glisser dans le sens longitudinal dans la direction de l'axe principal d'éclairage du luminaire à encastrer jusqu'à une position finale dégagée et que la garniture du luminaire est fixée, d'une façon asymétrique et permettant une rotation, à extrémité de cet élément de guidage éloignée du boîtier, la longueur de cet élément de guidage étant dimensionnée, par rapport à la profondeur de la garniture du luminaire, de telle sorte que la garniture du luminaire, dans sa position dégagée, puisse être éloignée par rotation de l'ouverture du plafond et par le fait que des moyens d'arrêt (14, 114, 114', 15) sont prévus pour fixer sur le boîtier du luminaire, d'une façon démontable, la garniture du luminaire, dans sa position dégagée.

2. Luminaire à encastrer dans un plafond conforme à la revendication 1,
**caractérisé par** le fait que des moyens d'arrêt (14, 114, 114', 15) comprennent au moins un élément (15), déformable élastiquement, qui est fixé au boîtier (2) du luminaire et qui est encliqueté sous prétension sur la garniture (10) du luminaire ou qui est fixé sur la garniture (10) du luminaire et s'encliquette sur le boîtier du luminaire sous l'effet de la prétension d'un ressort.

3. Luminaire à encastrer dans un plafond conforme à la revendication 2,
**caractérisé par** le fait que, sur la garniture (10) du luminaire, est prévue une bride intérieure (103), placée du côté du réflecteur, dans la bordure de laquelle un élément de guidage (11) est fixé d'une façon mobile par rotation, mais fixe d'une façon axiale.

4. Luminaire à encastrer dans un plafond selon une des revendications précédentes,
**caractérisé par** un coude (12) plié en forme de U, fixé sur le boîtier (2) du luminaire, dans les branches duquel des alésages coaxiaux sont prévus en tant que surfaces de guidage pour l'élément de guidage (11).

5. Luminaire à encastrer dans un plafond selon une des revendications précédentes,
**caractérisé par** le fait que le boîtier (2) du luminaire comporte une bride (220) et celle-ci, un alésage (par exemple 17) pour l'élément de guidage (11), par le fait qu'un ressort d'arrêt (15), qui recouvre l'alésage, est disposé sur cette bride (220) du boîtier et par le fait que, sur l'élément de guidage (11) une rainure (114) circulaire radiale en forme de gorge est prévue dans laquelle le ressort d'arrêt s'introduit dans la position engagée de la garniture (10) du luminaire.

6. Luminaire à encastrer dans un plafond conforme à la revendication 5,
**caractérisé par** le fait que d'autres éléments de guidage (14) sont prévus, comme éléments de centrage et comme autres éléments d'arrêt, sur la bride (103) de la garniture (10) du luminaire, symétriquement par rotation par rapport à l'élément de guidage (11) et qui s'introduisent avec un effet de centrage dans des alésages correspondants (17) de la bride (220) du boîtier (20) du luminaire.

7. Luminaire à encastrer dans un plafond conforme à la revendication 6,
**caractérisé par** le fait qu'un autre ressort d'arrêt (15) est associé à chacun de ces autres éléments de guidage (14).
